# EUROPÄISCHE PATENTSCHRIFT

(11) **EP 4 083 520 B1**
(45) Veröffentlichungstag und Bekanntmachung des Hinweises auf die Patenterteilung: **11.10.2023**
(21) Anmeldenummer: 22155329.0
(22) Anmeldetag: 07.02.2022
(51) Int. Cl.: F24D 17/02, F24D 19/10, F24H 1/20, F24H 4/04, F24H 9/20, F24H 15/156, F24H 15/174, F24H 15/37, F24H 15/375

(54) **VERFAHREN ZUM BETRIEB EINER WÄRMETECHNISCHEN ANLAGE**
METHOD FOR OPERATING A THERMAL ENGINEERING SYSTEM
PROCÉDÉ DE FONCTIONNEMENT D'UNE INSTALLATION TECHNIQUE THERMIQUE

(30) Priorität: 30.04.2021 DE 102021111197
(43) Veröffentlichungstag der Anmeldung: 02.11.2022
(73) Patentinhaber: Viessmann Climate Solutions SE, 35108 Allendorf (DE)
(72) Erfinder: Hafner, Bernd, 35108 Allendorf (DE); Magar, Catherine, 57070 Metz (FR); Dietrich, Marc, 35440 Linden (DE); Griedlich, François, 57320 Chémery-les-Deux (FR)
(74) Vertreter: Wolf & Wolf Patent- und Rechtanwaltsgesellschaft mbH

(56) Entgegenhaltungen:
- EP-A1- 3 696 475
- WO-A1-2006/096075
- DE-A1-102004 018 034
- DE-A1-102005 042 495
- US-A1- 2010 209 084

## Beschreibung

Die Erfindung betrifft ein Verfahren zum Betrieb einer wärmetechnischen Anlage gemäß dem Oberbegriff des Patentanspruchs 1.

Ein Verfahren zum Betrieb einer wärmetechnischen Anlage der eingangs genannten Art ist aus der Offenlegungsschrift DE 10 2005 042 495 A1 bekannt. Bei diesem Verfahren wird Wasser wahlweise mit einem Primärwärmeerzeuger und/oder mit einem im Vergleich zum Primärwärmeerzeuger weniger energieeffizienten Sekundärwärmeerzeuger erwärmt, in einem Warmwasserspeicher gespeichert und zur Warmwasserbereitstellung aus dem Warmwasserspeicher entnommen. Ferner wird das Wasser bis zu einem Entnahmegrenzwert ausschließlich mit dem energieeffizienteren Primärwärmeerzeuger und ab dem Entnahmegrenzwert mindestens mit dem Sekundärwärmeerzeuger erwärmt. Bei dieser Lösung wird die Warmwasserentnahme mit Hilfe eines Temperatursensors detektiert.

Die amerikanische Patentanmeldung US 2010 209084 A1 beschreibt ein Verfahren zum Betrieb einer wärmetechnischen Anlage nach dem Oberbegriff des Anspruchs 1.

Der Erfindung liegt die Aufgabe zugrunde, ein Verfahren der eingangs genannten Art zu verbessern. Insbesondere soll ein einerseits möglichst energieeffizientes andererseits aber auch Komfort bietendes Verfahren geschaffen werden.

Diese Aufgabe ist mit einem Verfahren der eingangs genannten Art durch die im Kennzeichen des Patentanspruchs 1 aufgeführten Merkmale gelöst.

Nach der Erfindung ist also vorgesehen, dass bei einer Warmwasserentnahme aus dem Warmwasserspeicher mit einem Durchflussmesser der an einer Warmwasserentnahmestelle auftretende Warmwasserdurchfluss ermittelt und der Sekundärwärmeerzeuger eingeschaltet wird, wenn der ermittelte Warmwasserdurchfluss den Entnahmegrenzwert erreicht.

Unter Durchflussmesser ist dabei jede Einrichtung zu verstehen, mit der es möglich ist, einen Durchfluss festzustellen, wobei es letztlich nicht darauf ankommt, den Durchfluss quantitativ ermitteln zu können. Besonders bevorzugt, weil kostengünstig, ist dabei ganz konkret vorgesehen, als Durchflussmesser einen sogenannten Strömungsschalter zu verwenden, der ab einem vorbestimmten Durchflusswert (= Entnahmegrenzwert) einen Durchfluss an eine Regelung der wärmetechnischen Anlage signalisiert.

Unter Warmwasserentnahmestelle ist dabei derjenige Wasseranschluss an der wärmetechnischen Anlage zu verstehen, an dem das Warmwasser dem Nutzer tatsächlich zur Verfügung steht, also zum Beispiel der Duschkopf, wobei, worauf weiter unten noch genauer eingegangen wird und wie es sich auch aus dem Patentanspruch 1 ergibt, der Durchflussmesser nicht an der Warmwasserentnahmestelle angeordnet sein muss.

Das insgesamt an der Warmwasserentnahmestelle gezapfte Wasser (Mischwasser) besteht dabei regelmäßig aus einem Warm- und einem Kaltwasseranteil. Der Warmwasseranteil entspricht dabei dem oben genannten Warmwasserdurchfluss. Der Kaltwasseranteil wird aus einer unbeheizten (Kalt-) Wasserleitung beigemischt.

Weiterhin wird noch darauf hingewiesen, dass der vorgenannte "Entnahmegrenzwert" (wie oben ausgeführt) zwar ein feststehender Wert sein kann. Besonders bevorzugt ist aber, worauf weiter unten auch noch genauer eingegangen wird, vorgesehen, dass er während des Betriebs der wärmetechnische Anlage orientiert an anderen Betriebsparametern festgelegt wird. Der verwendete Begriff "Warmwasserdurchfluss" entspricht dabei wahlweise einem Instantan- oder einem zeitlich gemittelten Wert.

Mit anderen Worten zeichnet sich das erfindungsgemäße Verfahren somit dadurch aus, dass in Phasen mit geringer Warmwassernutzungsmenge innerhalb eines bestimmten Zeitraumes (sogenannter Effizienzbetrieb) das Wasser möglichst energieeffizient mit dem Primärwärmeerzeuger, der vorzugsweise als Wärmepumpeneinrichtung ausgebildet ist, erwärmt wird und dass in (eher seltenen) Phasen mit großer Warmwassernutzungsmenge innerhalb des bestimmten Zeitraumes (sogenannter Komfortbetrieb) jedenfalls der Sekundärwärmeerzeuger, der vorzugsweise als Elektroheizeinrichtung ausgebildet ist, zum besonders schnellen Erwärmen des Wassers eingesetzt wird. Aufgrund der (im Vergleich zur Temperaturmessung) genaueren Detektion der Entnahme des Warmwassers ist das erfindungsgemäße Verfahren besonders energieeffizient und komfortabel.

Insbesondere bei Verwendung einer Wärmepumpen- und Elektroheizeinrichtung kann dabei in der zuletzt genannten Phase selbstverständlich neben der Elektroheizeinrichtung auch die Wärmepumpeneinrichtung weiter betrieben werden, wobei zu berücksichtigen ist, dass die Elektroheizeinrichtung praktisch sofort wirkt bzw. volle Leistung bringt, während die Wärmepumpeneinrichtung durchaus einige Minuten bis zur Bereitstellung der vollen Leistung benötigt.

Das erfindungsgemäße Verfahren ist dabei weiterhin, was nachfolgend noch genauer erläutert wird, insbesondere bei wärmetechnischen Anlagen mit vergleichsweise kleinem Warmwasserspeicher vorteilhaft, da auf diese Weise trotz der beschränkten Warmwasserkapazität ein hoher Komfort gewährleistet werden kann, wenn tatsächlich einmal (wie zum Beispiel beim Einlassen einer heißen Badewanne) große Mengen warmes Wasser benötigt werden.

Andere vorteilhafte Weiterbildungen des erfindungsgemäßen Verfahrens ergeben sich aus den abhängigen Patentansprüchen.

Zum Stand der Technik wird noch auf folgende Dokumente hingewiesen:
Aus dem Dokument DE 10 2011 113 615 A1 ist eine Warmwasserbereitung mit einer Fernbedienungseinrichtung bekannt, mit der manuell eine Zusatz-Warmwasseranforderung eingestellt werden kann. Hier muss also der Betreiber handeln.

Aus dem Dokument EP 3 032 181 B1 ist ebenfalls ein Heizsystem mit einer Warmwasserbereitstellung bekannt, bei dem der Nutzer einen erhöhten Warmwasserbedarf über ein Steuergerät einstellen kann. Bei dieser Lösung wird ein Elektrodurchlauferhitzer mit einem Durchflussmesser verwendet, der allerdings nur den Durchfluss am Elektrodurchlauferhitzer und nicht an einer Warmwasserentnahmestelle des Gesamtsystems misst.

Nur der Vollständigkeit halber wird schließlich noch auf die weiter abliegenden Dokumente DE 10 2004 042 972 A1, DE 10 2011 086 819 A1, DE 10 2011 088 913 A1, EP 2 704 367 B1 und DE 20 2015 004 569 U1 hingewiesen.

Das erfindungsgemäße Verfahren einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

### Es zeigt

- Figur 1: schematisch eine mögliche Ausführungsform der wärmetechnischen Anlage zur Durchführung des erfindungsgemäßen Verfahrens mit einem im Warmwasserspeicher angeordneten Heizstab.

Bei der in Figur 1 dargestellten wärmetechnischen Anlage wird in zunächst bekannter Weise Wasser wahlweise mit einem Primärwärmeerzeuger 1 und/oder mit einem im Vergleich zum Primärwärmeerzeuger 1 weniger energieeffizienten Sekundärwärmeerzeuger 2 erwärmt.

Dabei ist, wie aus Figur 1 ersichtlich, besonders bevorzugt vorgesehen, dass als Primärwärmeerzeuger 1 eine Wärmepumpe, insbesondere eine Luft-Wasser-Wärmepumpe, verwendet wird. Ferner ist bevorzugt vorgesehen, dass als Sekundärwärmeerzeuger 2 eine Elektroheizeinrichtung, insbesondere ein in einem Warmwasserspeicher 3 angeordneter Heizstab, verwendet wird. Alternativ oder sogar auch zusätzlich könnte der Sekundärwärmeerzeuger 2, insbesondere die besagte Elektroheizeinrichtung, dabei auch an der Warmwasserverteilung, also am mit einer Warmwasserentnahmestelle 5 versehenen Wasserkreislauf, vorgesehen sein.

Weiterhin ist bei der wärmetechnischen Anlage, wie aus Figur 1 ersichtlich, vorgesehen, dass das erwärmte Wasser in einem Warmwasserspeicher 3 gespeichert und zur Warmwasserbereitstellung aus dem Warmwasserspeicher 3 entnommen wird.

Ferner ist - in an sich bekannter Weise - vorgesehen, dass das Wasser bis zu einem Entnahmegrenzwert ausschließlich mit dem energieeffizienteren Primärwärmeerzeuger 1 und ab dem Entnahmegrenzwert mindestens mit dem Sekundärwärmeerzeuger 2 erwärmt wird.

Wesentlich für das erfindungsgemäße Verfahren ist nun, dass bei einer Warmwasserentnahme aus dem Warmwasserspeicher 3 mit einem Durchflussmesser 4 der an einer Warmwasserentnahmestelle 5 auftretende Warmwasserdurchfluss ermittelt und der Sekundärwärmeerzeuger 2 eingeschaltet wird, wenn der ermittelte Warmwasserdurchfluss den Entnahmegrenzwert erreicht.

Dabei ist bevorzugt vorgesehen, dass sowohl der Entnahmegrenzwert als auch der Warmwasserdurchfluss als Volumen pro Zeit, also insbesondere mit den SI-Einheiten [m³/s] oder entsprechend umgerechneten Einheiten angegeben bzw. bei der weiteren rechnerischen Verarbeitung zugrunde gelegt wird.

Bezüglich des vorgenannten Entnahmegrenzwertes ist dabei weiterhin bevorzugt vorgesehen, dass dieser während des Betriebs der wärmetechnischen Anlage bei einer Warmwasserentnahme in Abhängigkeit von mindestens einem Betriebsparameter der wärmetechnischen Anlage festgelegt wird.

Nach einer ersten Option wird dabei als Betriebsparameter eine verfügbare Heizleistung des Primärwärmeerzeugers 1 verwendet. Nach einer zweiten Option wird als Betriebsparameter ein Beladezustand des Warmwasserspeichers 3 verwendet, wobei dieser von einer im Wasser des Warmwasserspeichers 3 gespeicherten Wärmeenergie und einer Temperaturschichtung des Wassers im Warmwasserspeicher 3 abhängt.

Zudem können je nach Art des Primärwärmeerzeugers 1 auch weitere Parameter, wie etwa Witterungsbedingungen, zu Festlegung des Entnahmegrenzwerts herangezogen werden. Witterungebedingungen sind beispielsweise von Bedeutung, wenn es sich bei dem Primärwärmeerzeuger 1 um eine Wärmepumpe handelt.

Weiterhin ist bevorzugt vorgesehen, dass der Entnahmegrenzwert während des Betriebs der wärmetechnischen Anlage bei einer Warmwasserentnahme zu einer bestimmten Tageszeit in Abhängigkeit eines sich aus einer Vielzahl vorausgegangener Warmwasserentnahmen ergebenden Verbrauchsprofils errechnet und festgelegt wird.

Außerdem ist besonders bevorzugt vorgesehen, dass ein Warmwasserspeicher 3 mit einem Wasservolumen von höchstens 200 Litern verwendet wird. Mit anderen Worten: Das erfindungsgemäße Verfahren führt insbesondere trotz Verwendung eines vergleichsweise kleinen Warmwasserspeichers 3 zu einem hohen Komfort bei der Warmwasserversorgung. Für diesen Anwendungsfall ist das erfindungsgemäße Verfahren besonders vorteilhaft einsetzbar.

Wie weiterhin aus Figur 1 ersichtlich, ist besonders bevorzugt vorgesehen, dass der Warmwasserdurchfluss mit dem an einem Kaltwasserzulauf 6 des Warmwasserspeichers 3 angeordneten Durchflussmesser 4 ermittelt wird.

Schließlich wird darauf hingewiesen, dass zur Umsetzung des erfindungsgemäßen Verfahrens selbstverständlich nicht nur die dargestellte Ausführungsform mit einer Rohrwendel im Warmwasserspeicher 3 in Betracht kommt: Genauso gut könnte ein sogenanntes Ladesystem mit Elektroheizung im Speicher und/oder im Sekundärkreis vorgesehen sein. Außerdem ist die wärmetechnische Anlage, was - abgesehen vom Durchflussmesser 4 - nicht extra dargestellt ist, selbstverständlich mit einer entsprechenden Sensorik (zum Beispiel Temperatursensoren) und dazugehöriger Verkabelung versehen.

### Bezugszeichenliste

- 1: Primärwärmeerzeuger
- 2: Sekundärwärmeerzeuger
- 3: Warmwasserspeicher
- 4: Durchflussmesser
- 5: Warmwasserentnahmestelle
- 6: Kaltwasserzulauf

## Patentansprüche

1. Verfahren zum Betrieb einer wärmetechnischen Anlage, bei dem Wasser wahlweise mit einem Primärwärmeerzeuger (1) und/oder mit einem im Vergleich zum Primärwärmeerzeuger (1) weniger energieeffizienten Sekundärwärmeerzeuger (2) erwärmt, in einem Warmwasserspeicher (3) gespeichert und zur Warmwasserbereitstellung aus dem Warmwasserspeicher (3) entnommen wird, wobei das Wasser bis zu einem Entnahmegrenzwert ausschließlich mit dem energieeffizienteren Primärwärmeerzeuger (1) und ab dem Entnahmegrenzwert mindestens mit dem Sekundärwärmeerzeuger (2) erwärmt wird,
**dadurch gekennzeichnet,**
**dass** bei einer Warmwasserentnahme aus dem Warmwasserspeicher (3) mit einem Durchflussmesser (4) der an einer Warmwasserentnahmestelle (5) auftretende Warmwasserdurchfluss ermittelt und der Sekundärwärmeerzeuger (2) eingeschaltet wird, wenn der ermittelte Warmwasserdurchfluss den Entnahmegrenzwert erreicht.

2. Verfahren nach Anspruch 1,
**dadurch gekennzeichnet,**
**dass** der Entnahmegrenzwert während des Betriebs der wärmetechnischen Anlage bei einer Warmwasserentnahme in Abhängigkeit von mindestens einem Betriebsparameter der wärmetechnischen Anlage festgelegt wird.

3. Verfahren nach Anspruch 2,
**dadurch gekennzeichnet,**
**dass** als Betriebsparameter eine verfügbare Heizleistung des Primärwärmeerzeugers (1) verwendet wird.

4. Verfahren nach Anspruch 2,
**dadurch gekennzeichnet,**
**dass** als Betriebsparameter ein Beladezustand des Warmwasserspeichers (3) verwendet wird, wobei dieser von einer im Wasser des Warmwasserspeicher (3) gespeicherten Wärmeenergie und einer Temperaturschichtung des Wassers im Warmwasserspeicher (3) abhängt.

5. Verfahren nach Anspruch 1,
**dadurch gekennzeichnet,**
**dass** der Entnahmegrenzwert während des Betriebs der wärmetechnischen Anlage bei einer Warmwasserentnahme zu einer bestimmten Tageszeit in Abhängigkeit eines sich aus einer Vielzahl vorausgegangener Warmwasserentnahmen ergebenden Verbrauchsprofils errechnet und festgelegt wird.

6. Verfahren nach einem der Ansprüche 1 bis 5,
**dadurch gekennzeichnet,**
**dass** sowohl der Entnahmegrenzwert als auch der Warmwasserdurchfluss als Volumen pro Zeit, also insbesondere mit den SI-Einheiten [m³/s] oder entsprechend umgerechneten Einheiten angegeben wird.

7. Verfahren nach einem der Ansprüche 1 bis 6,
**dadurch gekennzeichnet,**
**dass** der Warmwasserdurchfluss mit dem an einem Kaltwasserzulauf (6) des Warmwasserspeichers (3) angeordneten Durchflussmesser (4) ermittelt wird.

8. Verfahren nach einem der Ansprüche 1 bis 7,
**dadurch gekennzeichnet,**
**dass** als Primärwärmeerzeuger (1) eine Wärmepumpe verwendet wird.

9. Verfahren nach einem der Ansprüche 1 bis 8,
**dadurch gekennzeichnet,**
**dass** als Sekundärwärmeerzeuger (2) eine Elektroheizeinrichtung verwendet wird.

10. Verfahren nach einem der Ansprüche 1 bis 9,
**dadurch gekennzeichnet,**
**dass** ein Warmwasserspeicher (3) mit einem Wasservolumen von höchstens 200 Litern verwendet wird.

## Claims

1. A method for operating a thermo-technical system, in which water is heated selectively with a primary heat generator (1) and/or with a secondary heat generator (2) that is less energy-efficient compared to the primary heat generator (1), is stored in a hot water tank (3) and is drawn from the hot water tank (3) for supplying hot water, wherein the water is heated exclusively with the more energy-efficient primary heat generator (1) up to a withdrawal threshold value and at least with the secondary heat generator (2) as of the withdrawal threshold value,
**characterized in that**,
during a withdrawal of hot water from the hot water tank (3), the hot water flow occurring at a hot water withdrawal point (5) is ascertained with a flow meter (4) and the secondary heat generator (2) is switched on when the ascertained hot water flow reaches the withdrawal threshold value.

2. The method according to claim 1,
**characterized in that**
the withdrawal threshold value is determined during the operation of the thermo-technical system during a withdrawal of hot water as a function of at least one operating parameter of the thermo-technical system.

3. The method according to claim 2,
**characterized in that**
an available heat output of the primary heat generator (1) is used as an operating parameter.

4. The method according to claim 2,
**characterized in that**
a charge status of the hot water tank (3) is used as an operating parameter, wherein the charge status depends on a thermal energy stored in the water of the hot water tank (3) and a temperature stratification of the water in the hot water tank (3).

5. The method according to claim 1,
**characterized in that**
the withdrawal threshold value is calculated and determined during the operation of the thermo-technical system during a withdrawal of hot water at a certain time of day as a function of a consumption profile resulting from a plurality of prior hot water withdrawals.

6. The method according to one of claims 1 to 5,
**characterized in that**
both the withdrawal threshold value and the hot water flow rate are indicated as volume over time, in particular with the SI units [m³/s] or correspondingly converted units.

7. The method according to one of claims 1 to 6,
**characterized in that**
the hot water flow rate is ascertained with the flow meter (4) arranged at a cold water inlet (6) of the hot water tank (3).

8. The method according to one of claims 1 to 7,
**characterized in that**
a heat pump is used as the primary heat generator (1).

9. The method according to one of claims 1 to 8,
**characterized in that**
an electric heating device is used as the secondary heat generator (2).

10. The method according to one of claims 1 to 9,
**characterized in that**
a hot water tank (3) with a water volume of at most 200 litres is used.

## Revendications

1. Procédé destiné à faire fonctionner une installation thermotechnique pour lequel de l'eau est chauffée au choix avec un générateur de chaleur primaire (1) et/ou avec un générateur de chaleur secondaire (2) moins énergétique en comparaison du générateur de chaleur primaire (1), est accumulée dans un chauffe-eau par accumulation (3) et est prélevée pour la préparation d'eau chaude à partir du chauffe-eau par accumulation (3), sachant que l'eau est chauffée jusqu'à une valeur limite de prélèvement exclusivement avec le générateur de chaleur primaire (1) plus énergétique et à partir de la valeur limite de prélèvement au moins avec le générateur de chaleur secondaire (2),
**caractérisé en ce que**,
lors d'un prélèvement d'eau chaude à partir du chauffe-eau par accumulation (3), le débit d'eau chaude se produisant à un point de prélèvement d'eau chaude (5) est déterminé avec un débitmètre (4) et le générateur de chaleur secondaire (2) est enclenché, si le débit d'eau chaude déterminé atteint la valeur limite de prélèvement.

2. Procédé selon la revendication 1,
**caractérisé en ce que**,
la valeur limite de prélèvement pendant le fonctionnement de l'installation thermotechnique est établie lors d'un prélèvement d'eau chaude en fonction d'au moins un paramètre de fonctionnement de l'installation thermotechnique.

3. Procédé selon la revendication 2,
**caractérisé en ce qu'**
une puissance calorifique disponible du générateur de chaleur primaire (1) est utilisée en tant que paramètre de fonctionnement.

4. Procédé selon la revendication 2,
**caractérisé en ce qu'**
un état de charge du chauffe-eau par accumulation (3) est utilisé en tant que paramètre de fonctionnement,
sachant que celui-ci dépend d'une énergie thermique accumulée dans l'eau du chauffe-eau par accumulation (3) et d'une stratification des températures de l'eau dans le chauffe-eau par accumulation (3).

5. Procédé selon la revendication 1,
**caractérisé en ce que**,
la valeur limite de prélèvement pendant le fonctionnement de l'installation thermotechnique est calculée et établie lors d'un prélèvement d'eau chaude par rapport à un moment du jour déterminé en fonction d'un profil de consommation résultant d'une pluralité de prélèvements d'eau chaude précédents.

6. Procédé selon l'une quelconque des revendications 1 à 5,
**caractérisé en ce que**,
tant la valeur limite de prélèvement que le débit d'eau chaude sont indiqués en tant que volumes par temps, donc en particulier avec les unités SI [m³/s] ou selon des unités converties.

7. Procédé selon l'une quelconque des revendications 1 à 6,
**caractérisé en ce que**,
le débit d'eau chaude est déterminé avec le débitmètre (4) disposé sur une arrivée d'eau froide (6) du chauffe-eau à accumulation (3).

8. Procédé selon l'une quelconque des revendications 1 à 7,
**caractérisé en ce qu'**
une pompe à chaleur est utilisée en tant que générateur de chaleur primaire (1).

9. Procédé selon l'une quelconque des revendications 1 à 8,
**caractérisé en ce qu'**
un système de chauffage électrique est utilisé en tant que générateur de chaleur secondaire (2).

10. Procédé selon l'une quelconque des revendications 1 à 9,
**caractérisé en ce qu'**
un chauffe-eau à accumulation (3) avec un volume d'eau maximal de 200 litres est utilisé.
